# EUROPÄISCHE PATENTSCHRIFT

(11) **EP 0 479 760 B1**
(45) Veröffentlichungstag und Bekanntmachung des Hinweises auf die Patenterteilung: **09.03.1994**
(21) Anmeldenummer: 91890215.6
(22) Anmeldetag: 17.09.1991
(51) Int. Cl.: E04F 21/28

(54) **Verfahren zum Einsetzen tafelförmiger Bauteile in Rahmen**
Method to place panel shaped elements in frames
Procédé pour poser des éléments en forme de panneaux dans des cadres

(30) Priorität: 02.10.1990 AT 1986/90
(43) Veröffentlichungstag der Anmeldung: 08.04.1992
(73) Patentinhaber: Lisec, Peter, A-3363 Amstetten-Hausmening (AT)
(72) Erfinder: Lisec, Peter, A-3363 Amstetten-Hausmening (AT)
(74) Vertreter: Beer, Manfred, Dipl.-Ing.

(56) Entgegenhaltungen:
- DE-A- 2 648 295
- DE-B- 2 335 688
- US-A- 2 683 925

## Beschreibung

Die Erfindung betrifft ein Verfahren zum Einsetzen von tafelförmigen Bauteilen, insbesondere Glastafeln, in Rahmen, wobei der Bauteil zwischen auf beiden Seiten des Bauteils angeordneten, elastischen Dichtungen angeordnet und durch diese im Rahmen gehalten ist, und wobei die Dichtung auf der einen Seite am Rahmen und die Dichtung auf der anderen Seite an mit dem Rahmen verrastbaren Leisten befestigt ist.

Beim Einsetzen von tafelförmigen Bauteilen, wie Glastafeln, Isolierglasscheiben u. dgl. in zweiteilige Rahmen wird so vorgegangen, daß der tafelförmige Bauteil im Rahmen unter Zusammendrücken der einen Dichtung verlagert wird, so daß die Leiste mit der zweiten Dichtung mit dem Rahmen verrastet werden kann. Dieses Verlagern des tafelfömigen Bauteils im Rahmen erfolgt mit der Hand, wobei die Leiste dann mit einem Werkzeug eingeschlagen oder eingedrückt wird, um sie mit dem Rahmen zu verrasten.

Es ist auch schon vorgeschlagen worden, den tafelförmigen Bauteil gegenüber dem Rahmen durch Saugköpfe zu verlagern, wobei die Saugköpfe von der Seite her an dem Bauteil angreifen, an der auch die mit dem Rahmen verbundenen Dichtleisten an der Glastafel od. dgl. Bauteil anliegen.

Durch das Anwenden von Saugköpfen zum Verlagern des Bauteils verformt sich jedoch der tafelförmige Bauteil, so daß es insbesondere beim Einsetzen von Glastafeln häufig zu Bruch kommt bzw. das Einsetzen der Leisten in den Abschnitten, in welchen der Bauteil nicht hinreichend verlagert verlagert worden ist, erschwert ist.

Aus der DE-AS 23 35 688 ist eine Vorrichtung zum Verglasen von Fensterrahmen, Türrahmen od.dgl. mit einem Glasfalz bekannt. Dabei wird in den Glasfalz ein Dichtungsprofil aus einem durch Erhitzen vulkanisierbaren oder aushärtbaren, elastischen, wasserundurchlässigen Material eingebracht und auf das Dichtungsprofil ein Verglasungselement aufgelegt. Der Fensterrahmen, Türrahmen, od.dgl. wird dann mit seiner vom Glasfalz abgewandten Seite gegen eine plane Anlegefläche angelegt und dann das Verglasungselement auf das Dichtungsprofil aufgelegt. Hierauf wird in dem Raum zwischen dem Verglasungselement, dem Dichtungsprofil, dem Türrahmen, Fensterrahmen od.dgl. und der Anlegefläche ein Unterdruck erzeugt, der nach der Vulkanisation bzw. Aushärten des Dichtungsprofils wieder aufgehoben wird. Bei dieser bekannten Vorrichtung ist eine mit einer gasdichten, elastischen Deckschicht versehene plane Anlegefläche für den Fensterrahmen, Türrahmen od.dgl. vorgesehen. Weiters ist eine in der Anlegefläche angeordnete, mit einer Evakuiervorrichtung verbundene Absaugöffnung vorgesehen. Der DE-AS 23 35 688 ist nichts darüber zu entnehmen, wie die Glashalteleiste mit einem Dichtungsprofil auf der dem Dichtungsprofil aus vulkanisierbarem Werkstoff gegenüberliegenden Seite befestigt wird. Auch enthält die DE-AS 23 35 688 keinen Hinweis darauf, daß die Glashalteleiste am Rahmen befestigt werden soll, während der Raum zwischen dem Verglasungselement und der Anlegefläche mit Unterdruck beaufschlagt ist.

Der Erfindung liegt die Aufgabe zugrunden, ein Verfahren der eingangs genannten Gattung anzugeben, mit dem das Einsetzen tafelförmiger Bauteile, insbesondere das Verbinden der die Dichtungen tragenden Leisten mit dem Rahmen erleichtert wird.

Erfindungsgemäß wird so vorgegangen, daß man den Bauteil unter Verformen, insbesondere Zusammendrücken, der Dichtung, die in dem Rahmen eingesetzt ist, durch einen Druckunterschied zwischen der einen und der anderen Seite des Bauteils, insbesondere der Glastafel, im Rahmen quer zu seiner Fläche verlagert, daß man bei so gegenüber dem Rahmen verlagertem Bauteil die die andere Dichtung tragenden Leisten in den Rahmen einsetzt und daß man daraufhin den Druckunterschied wieder aufhebt.

Überraschenderweise hat sich gezeigt, daß schon ein relativ geringer Druckunterschied (wenige Millibar) hinreichen, um den tafelförmigen Bauteil (Glastafel) gleichmäßig auf die mit dem Rahmen bereits verbundene Dichtung hin zu verlagern, wobei diese zusammengedrückt wird, so daß auf der gegenüberliegenden Seite genügend Raum vorliegt, um die Leiste mit der anderen Dichtung einzusetzen.

Bevorzugt wird beim erfindungsgemäßen Verfahren so vorgegangen, daß man den Druckunterschied durch Anlegen von Unterdruck über die gesamte Fläche des Bauteils erzeugt.

Weitere Einzelheiten und Merkmale der Erfindung ergeben sich aus der nachstehenden Beschreibung von Ausführungsbeispielen, in der auf die angeschlossene Zeichnung Bezug genommen wird.

Es zeigt:
Fig. 1 im Schnitt ein Ausführungsbeispiel für einen Rahmen mit einer eingesetzten Glastafel und
Fig. 2 schematisch und in Seitenansicht eine Vorrichtung zum Durchführen des erfindungsgemäßen Verfahrens.

Eine Glastafel 1 ist in einem Rahmen 2 zwischen Dichtungen 3 und 4 gehalten. Dabei ist die eine Dichtung 3 - bei Fenstern die außenseitige Dichtung - im Teil 5 des Rahmens 2 eingesetzt, der auch eine Wetterleiste 9 trägt. Die andere Dichtung 4 ist in eine Leiste 6 eingesetzt, die mit einem Ansatz 7 in eine Nut im Teil 5 des Rahmens 2 eingreift und durch Eingriff einer längslaufenden Rippe 8 in eine weitere Nut des Teils 5 des Rahmens 2 an diesem Teil 5 festgelegt ist. Der Rahmen 2 und seine Teile 5 und 6 können aus Holz, Metall oder Kunststoff bestehen, wobei auch Kombinationen dieser Werkstoffe möglich sind. Wie an sich bekannt, kann z.B. der Rahmenteil 5 aus mehreren (Hohl-)Profilleisten bestehen, die miteinander über wärmeisolierende Verbindungsstücke verbunden sind. Es wird nochmals darauf hingewiesen, daß die in Fig. 1 gezeigte Rahmenkonstruktion bloß ein Beispiel für Rahmen ist. Wesentlich ist nur, daß die Glastafel 1 zwischen den Dichtungen 3 und 4 gehalten ist und der Rahmen aus wenigstens zwei Teilen 5 und 6 besteht, von welchen jeder eine der Dichtungen 3 bzw. 4 trägt.

Es ist erkennbar, daß die Glastafel 1, um die Leiste 6 mit der Dichtung 4 einsetzen zu können, in Richtung auf die Dichtung 3 - d.h. in der Zeichnung nach links - unter Verformen derselben verlagert werden muß. Hiezu dient die in Fig. 2 gezeigte Vorrichtung. Diese Vorrichtung besitzt ein Flächenelement 10, in dem im gezeigten Ausführungsbeispiel mehrere Bohrungen 11 vorgesehen sind. Auf der Rückseite des Flächenelementes 10 sind im gezeigten Ausführungsbeispiel zwei Kammern 12 vorgesehen, die über Leitungen 13 mit einer Unterdruckquelle (nicht gezeigt) verbunden sind. Durch Beaufschlagen der Kammer 12 mit Unterdruck werden auch die Bohrungen 11 im Flächenelement 10 mit Unterdruck beaufschlagt.

Um eine Glastafel 1 im Rahmen 2 festzulegen, wird der Teil 5 des Rahmens 2, mit der Wetterleiste 9 voran akuf das Flächenelement 10 aufgelegt und in der unteren Kammer 12 durch Einschalten des Unterdruckerzeugers (Pumpe, Gebläse) Unterdruck erzeugt. Da der Rahmenteil 5 nur Bohrungen 11, die von der unteren Kammer 12 ausgehen, überdeckt, wird die obere Kammer 12 nicht mit Unterdruck beaufschlagt. Dies kann dadurch erreicht werden, daß ein in der zur oberen Kammer 12 führenden Leitung 13 vorgesehenes Absperrorgan (nicht gezeigt) geschlossen wird.

So wird zwischen der vom Flächenelement 10 abgekehrten Seite und der diesem zugekehrten Seite der Glastafel 1 ein Druckunterschied erzeugt, der die Glastafel 1 im Rahmenteil 5 unter Zusammendrücken der Dichtung 3 quer zu ihrer Flächenerstreckung auf das Flächenelement 10 zu (d.h. in der Fig. 2 nach links bewegt, so daß auf der von dem Flächenelement 10 abgekehrten Seite im Rahmenteil 5 genügend Raum zum problemlosen Einsetzen der Leisten 6 mit der Dichtung 4 in den Rahmenteil 5 vorliegt.

Wenn die Leisten 6 mit den Dichtungen 4 ringsum in den Rahmenteil 5 eingesetzt worden sind, wird der Unterdruck in der unteren Kammer 12 aufgehoben und der Rahmen 2 mit nun eingesetzter und fix montierter, zwischen den Dichtleisten 3 und 4 gehaltener Glastafel 1 vom Flächenelement 10 abgenommen.

Es ist in Fig. 2 noch gezeigt, daß im Flächenelement 10 beispielsweise im Bereich seines unteren Randes, eine Nut 14 vorgesehen ist, in welche die Wetterleiste 9 eingreift, so daß der Rahmen 2 plan am Flächenelement 10 anliegen kann.

Die Vorderseite des Flächenelementes 10 ist mit Vorteil elastisch nachgiebig ausgebildet, so daß eine gute Abdichtung des Rahmenteils 5 gegenüber dem Flächenelement 10 erzielt wird.

Es ist ersichtlich, daß bei Anwendung der erfindungsgemäßen Arbeitstechnik auf den tafelförmigen Bauteil (im gezeigten Ausführungsbeispiel eine Glastafel 1) Druck gleichmäßig über die gesamte Fläche des Bauteils einwirkt, so daß dieser ohne Belastungsspitzen auch in seinem Randbereich, wo er auf die Dichtung 3 im Rahmenteil 5 aufliegt, gleichmäßig belastet wird, so daß anders als beim Arbeiten mit Saugköpfen ein gleichmäßiges Verlagern des tafelförmigen Bauteils 1 im Rahmenteil 5 erzielt wird und das Einsetzen der Leisten 6 mit den Dichtungen 4 vereinfacht ist.

## Patentansprüche

1. Verfahren zum Einsetzen von tafelförmigen Bauteilen, insbesondere Glastafeln (1), in Rahmen (2), wobei der Bauteil (1) zwischen auf beiden Seiten des Bauteils (1) angeordneten, elastischen Dichtungen (3, 4) angeordnet und durch diese im Rahmen (2) gehalten ist, und wobei die Dichtung (3) auf der einen Seite am Rahmen (2) und die Dichtung (4) auf der anderen Seite an mit dem Rahmen (2) verrastbaren Leisten (6) befestigt ist, dadurch gekennzeichnet, daß man den Bauteil (1) unter Verformen, insbesondere Zusammen drücken, der Dichtung (3), die in dem Rahmen (2) eingesetzt ist, durch einen Druckunterschied zwischen der einen und der anderen Seite des Bauteils (1), insbesondere der Glastafel, im Rahmen (2) quer zu seiner Fläche verlagert, daß man bei so gegenüber dem Rahmen (2) verlagertem Bauteil (1) die die andere Dichtung (4) tragenden Leisten (6) in den Rahmen (2) einsetzt und daß man daraufhin den Druckunterschied wieder aufhebt.

2. Verfahren nach Anspruch 1, dadurch gekennzeichnet, daß man den Druckunterschied durch Anlegen von Unterdruck über die gesamte Fläche des Bauteils (1) erzeugt.

## Claims

1. Method of inserting panel-shaped components, especially glass panels (1) into frames (2), the component (1) being disposed between resilient seals (3, 4) located on both sides of the component (1), and being held by said seals in the frame (2), the seal (3) on one side being secured on the frame (2), and the seal (4) on the other side being secured to bars (6) engageable with the frame (2) , characterised in that the component (1) is displaced in the frame (2) transversely to its surface, accompanied by deformation, especially compression of the seal (3) which is inserted into the frame (2), by means of a pressure differential between one side and the other of the component (1) , especially of the glass panel, in that, with the component (1) thus displaced relative to the frame (2), the bars (6) carrying the other seal (4) are inserted into the frame (2), and that the pressure differential is thereupon removed.

2. Method according to claim 1, characterised in that the pressure differential is generated by the application of vacuum over the entire surface of the component (1).

## Revendications

1. Procédé de montage d'éléments en forme de plaques, notamment de plaques de verre (1), dans un cadre (2), l'élément (1) étant monté entre deux joints (3, 4) élastiques disposés de part et d'autre de l'élément (1) et tenu par ceux-ci dans le cadre (2), d'un côté, le joint (3) étant fixé sur le cadre (2) et de l'autre côté, le joint (4) étant fixé sur des baguettes (6) qui s'encliquette sur le cadre (2), caractérisé par le fait que l'on déplace l'élément (1) dans le cadre (2) transversalement à sa surface, en déformant, notamment en comprimant, le joint (3) monté sur le cadre (2) au moyen d'une différence de pression entre les deux faces de l'élément (1), notamment de la plaque de verre, par le fait que, l'élément (1) étant ainsi décalé par rapport au cadre (2), on met en place les baguettes (6) portant l'autre joint (4) et par le fait que l'on supprime ensuite la différence de pression.

2. Procédé selon la revendication 1, caractérisé par le fait que l'on produit la différence de pression par application d'une pression négative sur l'ensemble de la surface de l'élément (1).
